# EUROPÄISCHE PATENTANMELDUNG

(11) **EP 4 706 826 A1**
(43) Veröffentlichungstag der Anmeldung: **11.03.2026**
(21) Anmeldenummer: 25194547.3
(22) Anmeldetag: 07.08.2025
(51) Int. Cl.: B02C 13/282, B02C 21/02, B02C 25/00, B02C 13/09

(54) **BRECHEINRICHTUNG ZUM ZERKLEINERN VON MINERALISCHEM MATERIAL**

(30) Priorität: 04.09.2024 DE 102024125359
(71) Anmelder: KLEEMANN GMBH, 73037 Göppingen (DE)
(72) Erfinder: GROT, Sebastian, 73271 Holzmaden (DE); HÄBERLE, Steffen, 89542 Herbrechtingen (DE); KRAUSS, Till, 73098 Rechberghausen (DE); MEIER, Jochen, 72584 Hülben (DE)
(74) Vertreter: Herrmann, Jochen

(57) **Zusammenfassung**

Die Erfindung betrifft eine Brecheinrichtung zum Zerkleinern von mineralischem Material oder dgl., mit einem Brechaggregat (10), das einen Brechraum (30) aufweist, wobei in dem Brechraum (30) eine Zerkleinerungseinrichtung (11), insbesondere bewegbar, vorzugsweise dreh- oder schwenkbar, aufgenommen ist, wobei die Zerkleinerungseinrichtung (11) wenigstens ein Zerkleinerungswerkzeug (11.2), insbesondere ein Brechwerkzeug, trägt, wobei der Brechraum (30) mittels wenigstens einer Brechraumbegrenzung (31) begrenzt ist, wobei die Brechraumbegrenzung (31) eine dem Brechraum (30) zugewandte Innenseite (31.2) und eine dem Brechraum (30) abgewandte Außenseite (31.1) aufweist, und wobei die Brechraumbegrenzung (31) eine Inspektionsöffnung (32) aufweist. Zur betriebssicheren Erfassung des Verschleißzustands der Brecheinrichtung ist es vorgesehen, dass eine von einem Träger (40) gehaltene Erfassungseinrichtung (50) zur Ermittlung des Verschleißzustands wenigstens eines im Brechraum (30) angeordneten Verschleißteils, insbesondere eines Zerkleinerungs- oder Brechwerkzeugs (11.2), vorgesehen ist, dass die Erfassungseinrichtung (50) durch die Inspektionsöffnung (32) hindurch mittels eines Aktuators (63) zwischen einer Parkposition und einer Erfassungsposition verstellbar ist, wobei die Erfassungseinrichtung (50) in der Erfassungsposition zumindest bereichsweise im Brechraum (30) angeordnet und in der Parkposition außerhalb des Brechraums (30) angeordnet ist.

## Beschreibung

Die Erfindung betrifft eine Brecheinrichtung zum Zerkleinern von mineralischem Material oder dgl., mit einem Brechaggregat, das einen Brechraum aufweist, wobei in dem Brechraum eine Zerkleinerungseinrichtung, insbesondere bewegbar, vorzugsweise dreh- oder schwenkbar, aufgenommen ist, wobei die Zerkleinerungseinrichtung wenigstens ein Zerkleinerungswerkzeug, insbesondere ein Brechwerkzeug, trägt oder aufweist, wobei der Brechraum mittels wenigstens einer Brechraumbegrenzung begrenzt ist, wobei die Brechraumbegrenzung eine dem Brechraum zugewandte Innenseite und eine dem Brechraum abgewandte Außenseite aufweist, und wobei die Brechraumbegrenzung eine Inspektionsöffnung aufweist.

Erfindungsgemäße Brecheinrichtungen können beispielsweise so gestaltet sein, dass sie als Zerkleinerungseinrichtung einen Rotor aufweisen, der drehbar im Brechraum gehalten ist. Bei einer solchen Brecheinrichtung kann es sich mithin insbesondere um einen Prallbrecher, einen Kegelbrecher oder einen Walzenbrecher handeln. Alternativ kann es sich auch um eine Brecheinrichtung handeln, bei der die Zerkleinerungseinrichtung einen schwenkbar im Brechraum angeordneten Brechkörper aufweist. Solche Brecheinrichtungen können beispielsweise Backenbrecher sein.

Bei dem Brechwerkzeug kann es sich um ein Tauschwerkzeug handeln, das beispielsweise mit dem Zerkleinerungswerkzeug auswechselbar verbunden ist. Insbesondere kann das Brechwerkzeug eine Schlagleiste, eine Prallschwinge, ein Brechkegel, eine Brechwalze oder eine Brechbacke sein.

Das Brechwerkzeug muss im Rahmen der Erfindung nicht zwingend Teil des bewegbaren Teils (beispielsweise des Rotors oder der schwenkbaren Brechkörpers) des Zerkleinerungswerkzeugs sein. Vielmehr ist es so, dass im Rahmen der Erfindung das Brechwerkzeug ein Teil sein kann, das im Brechraum zumindest bereichsweise angeordnet ist, beispielsweise eine Prallschwinge oder eine Brechraumverkleidung, insbesondere auch ein Teil der Brechraumbegrenzung.

Der Brechraum von gattungsgemäßen Brecheinrichtungen, insbesondere Gesteinszerkleinerungsmaschinen, ist systembedingt sehr schwer zugänglich. Die erforderlichen Sicherheitsmaßnahmen für einen Eingriff in den Brechraum erschweren die Zugänglichkeit zusätzlich. Das regelmäßig erforderliche Prüfen der Verschleißteile im Brechraum ist daher mit hohem Aufwand verbunden. Sensorbasierte Verschleißmessungen bieten hier einen enormen Vorteil, sowohl was die Sicherheit des Bedieners angeht als auch in Bezug auf die Stillstandzeit der Maschine. Neben der reinen Verschleißmessung, die dem Betreiber die Einstellung des Brechspaltes mit fortschreitendem Verschleiß und die Vorratshaltung von Verschleißteilen und deren Einbau planbar macht, können mit einem solchen System Beschädigungen rechtzeitig erkannt werden und größere Maschinenschäden abgewendet werden. Zudem bietet die sensorgestützte Verschleißmessung wesentliche Vorteile in der Messgenauigkeit gegenüber der heute üblichen visuellen Bewertung durch den Maschinenbediener.

Aus dem Stand der Technik sind Lösungen bekannt, bei denen Verschleißteile eines Zerkleinerungswerkzeug aus einem Gusswerkstoff bestehen. Das Messsystem der Erfassungseinrichtung ist dabei in das Gussteil direkt eingebaut. Dies ist bei Gussteilen nur mit hohem Aufwand realisierbar. Mit dem Tausch des Verschleißteils wird auch die Erfassungseinrichtung getauscht, was einen hohen Teileaufwand bedingt.

Ebenfalls bekannt sind Verfahren, welche mittels Ultraschalls die Schichtdicke von Verschleißteilen bestimmen (vgl. DE 2357432 B2). Ultraschallsensoren, die zur Schichtdickenbestimmung eingesetzt werden, verwenden üblicherweise einen Sensorkopf, welcher direkt am Verschleißteil angebracht wird. Die Schallwellen würden ansonsten beim Wechsel des Mediums (z.B. Luft auf Stahl) reflektiert oder gebrochen. Eine derartige Sensoranordnung ist ebenfalls nicht praktikabel.

Aufgabe der Erfindung ist es, eine Brecheinrichtung der eingangs erwähnten Art bereitzustellen, mit der eine betriebssichere und zuverlässige Verschleißerfassung ermöglicht wird.

Diese Aufgabe wird dadurch gelöst, dass eine von einem Träger gehaltene Erfassungseinrichtung zur Ermittlung des Verschleißzustands wenigstens eines Verschleißteils, insbesondere des Zerkleinerungswerkzeugs, vorgesehen ist, dass die Erfassungseinrichtung durch die Inspektionsöffnung hindurch mittels eines Aktuators zwischen einer Parkposition und einer Erfassungsposition verstellbar ist, wobei die Erfassungseinrichtung in der Erfassungsposition zumindest bereichsweise im Brechraum angeordnet ist und in der Parkposition außerhalb des Brechraums angeordnet ist.

Die Erfassungseinrichtung ist somit nicht mehr dem Verschleißteil körperlich zugeordnet, sondern kann getrennt von diesem verwendet werden. In der Gebrauchsstellung steht die Erfassungseinrichtung im Brechraum zur Verfügung und kann den Zustand des Verschleißteils erfassen. Ist die Erfassung des Zustands des Verschleißteils abgeschlossen, so wird die Erfassungseinrichtung mittels des Aktuators durch die Inspektionsöffnung in den geschützten Bereich hinter der Außenseite der Brechraumbegrenzung verstellt. Vorzugsweise kann somit zur Ermittlung des Verschleißes des Verschleißteils die Brecheinrichtung kurzzeitig stillgesetzt und dann die Erfassungseinrichtung in den Brechraum eingefahren werden. Dies ermöglicht eine effektive und gefahrlose Erfassung des Verschleißteil-Zustands. Die Gefahr der Beschädigung der Erfassungseinrichtung durch Einwirkung von Brechgut und/oder Staubentwicklung ist dabei nahezu ausgeschlossen.

Bei der Erfassungseinrichtung kann es sich insbesondere um eine optische Messeinrichtung, beispielsweise eine Messeinrichtung handeln, die einen Laserscanner oder eine Kamera aufweist, vorzugsweise eine Stereokamera (insbesondere eine 3D-Kamera) oder eine 2D-Kamera. Denkbar ist es auch, dass die Erfassungseinrichtung einen oder mehrere Laserabstandssensoren oder ToF-Kameras aufweist. Ebenfalls denkbar sind elektromagnetische Abstandsmessverfahren, wie Radar- oder Wirbelstromsensoren oder kapazitive Messverfahren.

Bei dem Verschleißteil kann es sich erfindungsgemäß insbesondere um die Zerkleinerungseinrichtung oder um ein Teil der der Zerkleinerungseinrichtung handeln. Denkbar ist es, dass es sich erfindungsgemäß bei dem Verschleißteil um ein Zerkleinerungswerkzeug oder um ein Teil des Zerkleinerungswerkzeugs, beispielsweise um das Brechwerkzeug, handelt. Denkbar ist es auch, dass das Verschleißteil erfindungsgemäß die Brechraumverkleidung oder ein Teil der Brechraumverkleidung ist. Ein Verschleißteil kann im Rahmen der Erfindung auch ein sonstiges Bauteil sein, das im Brechraum mit dem zu zerkleinernden oder dem zerkleinerten Gut in Kontakt kommt.

Gemäß einer bevorzugten Erfindungsvariante kann es vorgesehen sein, dass der Aktuator zumindest in der Parkposition im Bereich der Außenseite außerhalb des Brechraums gehalten ist. Somit ist auch der Aktor während des Brechbetriebs geschützt auf der Außenseite der Brechraumbegrenzung abgeordnet.

Eine denkbare Erfindungsvariante kann dergestalt sein, dass der Träger mittels einer den Aktuator umfassenden Stelleinrichtung zwischen der Park- und der Erfassungsposition verstellbar ist, und dass die Erfassungseinrichtung mittels der Stelleinrichtung zumindest bereichsweise translatorisch bewegt oder zumindest bereichsweise auf einer Bogenbahn, insbesondere einer Kreisbahn, verstellt wird. Abhängig von den geometrischen Gegebenheiten kann somit die geeignete Bewegungsvariante herangezogen werden. Hierdurch lässt sich eine platzsparende Bauweise verwirklichen und die Erfassungseinrichtung kann in der Erfassungsposition exakt im Brechraum positioniert werden.

Gemäß einer denkbaren Erfindungsvariante kann es vorgesehen sein, dass die Stelleinrichtung ein Getriebe umfasst, das von dem Aktuator angetrieben wird. Hierdurch lässt sich eine Bewegungsübersetzung erreichen, sodass beispielsweise mit relativ geringem Stellweg des Aktuators ein ausreichend großer Verstellweg der Erfassungseinrichtung verwirklicht werden kann. Hierdurch kann dann eine kompakte platzsparende Bauweise verwirklicht werden.

Wird die Erfassungseinrichtung mittels der Stelleinrichtung auf einer Bogenbahn verstellt, so ist es vorteilhafterweise vorgesehen, dass der Träger um mehr als 60° zwischen der Parkposition und der Erfassungsposition geschwenkt wird. Somit wird sichergestellt, dass in der Erfassungsposition ein ausreichend großer Erfassungsbereich für die Erfassungseinrichtung zur Verfügung steht.

Wenn vorgesehen ist, dass der Träger ein Gehäuse bildet, in dem die Erfassungseinrichtung aufgenommen ist, und dass das Gehäuse einen Licht-Transmissionsbereich, insbesondere eine Öffnung, aufweist, die in der Erfassungsposition eine geradlinige Sichtverbindung zwischen der Erfassungseinrichtung und dem wenigstens einen Verschleißteil, insbesondere dem Brechwerkzeug, schafft, dann ist die Erfassungseinrichtung geschützt vor mechanischer Einwirkung im Gehäuse aufgenommen. Die Öffnung des Gehäuses stellt sicher, dass in der Erfassungsposition der Verschleißzustand zuverlässig erfasst werden kann. Vorzugsweise ist es so, dass in der Erfassungsposition die Öffnung des Gehäuses in Schwerkraftrichtung nach unten gerichtet ist. Somit ist die Gefahr, dass im Brechraum herunterfallende Gesteinspartikel auf die Erfassungseinrichtungen fallen zumindest reduziert. Es kann zusätzlich oder alternativ vorgesehen sein, dass die Öffnung mit einer für das Messsignal durchlässigen Abdeckung zumindest bereichsweise überdeckt ist.

Eine besonders bevorzugte Erfindungsvariante ist dergestalt, dass eine Dichtanordnung vorgesehen ist, die in der Parkposition und/oder in der Erfassungsposition die Inspektionsöffnung zumindest bereichsweise staubdicht verschließt. Somit ist die Gefahr, dass in der jeweiligen Position Staub aus dem Brechraum in den Bereich der Außenseite der Brechraumbegrenzung gelangen kann, verhindert oder zumindest erheblich reduziert.

Ein besonders effektiv wirkender Dichtabschluss kann dann geschaffen werden, wenn vorgesehen ist, dass der Träger Dichtabschnitte als Teil der Dichtanordnung aufweist, die in der Parkposition Randabschnitten der Inspektionsöffnung dichtend gegenüberstehen und/oder dass der Träger ein Begrenzungselement aufweist, das in der Erfassungsposition Randabschnitten der Inspektionsöffnung dichtend gegenübersteht.

Eine besonders einfache Bauweise ergibt sich dann, wenn vorgesehen ist, dass ein Dichtabschnitt am Träger vorgesehen ist, der sowohl in der Parkposition als auch in der Erfassungsposition Randabschnitten der Inspektionsöffnung dichtend gegenübersteht.

Weiter vorzugsweise kann es vorgesehen sein, dass der Dichtabschnitt des Trägers während der Verstellung zwischen der Erfassungsposition und der Parkposition dichtend an dem Randabschnitt der Inspektionsöffnung vorbeigeführt wird, sodass auch während der Verstellbewegung ein staubdichter Abschluss zumindest abschnittsweise gewährleistet ist.

Eine Erfindungsvariante kann dergestalt sein, dass Dichtabschnitte des Trägers an gegenüberliegenden Seiten des Trägers angeordnet sind und sich in Richtung der Schwenkachse erstrecken, um die der Träger schwenkbar gelagert ist, dass die Dichtabschnitte vorzugsweise eine Außenkontur aufweisen, die jeweils der Form eines Teilzylinders folgt, und dessen Zylinderachse parallel zur Drehachse des Trägers verläuft und/oder dass die Randabschnitte der Inspektionsöffnung vorzugsweise eine Außenkontur aufweisen, die jeweils der Form eines Teilzylinders folgt, dessen Zylinderachse parallel zur Drehachse des Trägers verläuft. Hierdurch ergibt sich an den gegenüberliegenden Seiten des Trägers ein dichtender Abschluss, der einfach aufgebaut ist. Wenn vorgesehen, dass die Zylinderachse(-n) und die Schwenkachse des Trägers miteinander fluchten, so kann der Träger auf einer Kreisbahn verstellt werden, wobei an den gegenüberliegenden Trägerseiten während dieser Verstellbewegung ein dichtender Abschluss gewährleistet ist.

Eine erfindungsgemäße Brecheinrichtung kann so sein, dass der Aktuator einen Lineardämpfer mit einem Zylinder und einem darin geführten Kolben aufweist, wobei der Kolben an eine Kolbenstange angekoppelt ist, und dass der Aktuator mit einem Stellstück schwenkbar unmittelbar oder mittelbar an die Erfassungseinrichtung angekoppelt ist. Hierdurch ergibt sich ein einfacher Aufbau. Der Lineardämpfer kann vorzugsweise als Hydraulikzylinder ausgebildet sein, der an das Hydrauliksystem der Brecheinrichtung angeschlossen ist. Vorzugsweise ist es so oder dass der Zylinder oder die Kolbenstange mit dem Stellstück an den Träger unmittelbar angekoppelt ist.

Denkbar ist jedoch auch, dass ein Umlenkmechanismus, beispielsweise ein Umlenkhebel oder ein Umlenkgetriebe, vorgesehen ist, das im Bereich zwischen dem Aktuator und dem Träger angeordnet ist, um eine geeignete Bewegung des Trägers sicherzustellen.

Für eine platzsparende Bauweise kann es vorgesehen sein, dass im Bereich der Außenseite der Brechraumbegrenzung eine Haltevorrichtung angeordnet, insbesondere an der Brechraumbegrenzung befestigt ist, dass die Haltevorrichtung einen Abstandshalter aufweist, der einen Lageransatz des Aktuators beabstandet zu der Außenseite hält, und dass der Aktuator mittels des Lageransatzes schwenkbar an die Haltevorrichtung angekoppelt ist.

Wenn vorgesehen ist, dass der Träger in der Parkposition mittels eines Deckabschnitts einer Abdeckung überdeckt ist, wobei der Deckabschnitt im Abstand zu der Außenseite der Brechraumbegrenzung gehalten ist, dann ist die Erfassungseinrichtung auch in der Parkposition vor äußeren Einwirkungen, insbesondere mechanischen Einwirkungen oder vor Staubbelastung geschützt.

Es kann so sein, dass für Wartungszwecke die Abdeckung geöffnet werden kann, um Zugang zu der Erfassungseinrichtung zu erhalten. Vorzugsweise ist es dann so, dass bei geöffneter Abdeckung die Befestigungsmittel, mittels denen die Erfassungseinrichtung an dem Träger gehalten ist, gelöst werden können, um die Erfassungseinrichtung im Wartungsfall auch ohne weiteres ausbauen zu können. Somit kann die Erfassungseinheit ohne Demontage des Trägers entnommen werden. Zudem kann bei geöffneter Abdeckung die Erfassungseinrichtung auch einfach gereinigt werden, falls dies erforderlich ist.

Eine Erfindungsvariante kann vorsehen, dass die Erfassungseinrichtung in der Parkposition in einem Aufnahmeraum, vorzugsweise in einem Aufnahmeraum des Trägers, aufgenommen ist, der in der Parkposition durch eine Öffnung hindurch zugänglich ist, und dass zwischen der Abdeckung und dem Aufnahmeraum eine Dichtung, vorzugsweise zumindest bereichsweise, um die Öffnung herum angeordnet ist, um den Aufnahmeraum zumindest bereichsweise abzudichten. Damit wird die Gefahr verringert oder ausgeschlossen, dass die Erfassungseinrichtung in der Parkposition verschmutzt. Bei der Öffnung kann es sich bevorzugt um die gleiche Öffnung handeln, durch die hindurch die Erfassungseinrichtung in der Erfassungsposition auch den Verschleißzustand des Verschleißteils, insbesondere des Brechwerkzeugs, erfasst.

Eine besonders bevorzugte Erfindungsvariante ist dergestalt, dass die Inspektionsöffnung der Brechraumbegrenzung in der Parkposition mittels einer Schließanordnung verschlossen ist, wobei die Schließanordnung in ihrer Schließstellung zwischen dem Brechraum und der Erfassungseinrichtung angeordnet ist. Mittels der Schließanordnung ist verhindert, dass während des Brechbetriebs gebrochene Materialteile in den Bereich der Außenseite der Brechraumbegrenzung gelangen. Somit schützt die Brechraumbegrenzung die Erfassungseinrichtung und schottet sie gegenüber dem Brechraum ab.

Vorteilhafterweise ist zum Schutz der Erfassungseinrichtung zudem vorgesehen, dass die dem Brechraum zugewandte Oberfläche der Schließanordnung die gleiche oder eine höhere Verschleißbeständigkeit als die Brechraumbegrenzung aufweist.

Vorteilhafterweise kann es auch vorgesehen sein, dass in der Erfassungsposition eine Rückstellfeder mit einer Vorspannkraft, die in Richtung auf die Parkposition wirkt, mittelbar oder unmittelbar auf die Erfassungseinrichtung einwirkt, um eine Verstellbewegung der Erfassungseinrichtung in Richtung auf die Parkposition zu erzeugen oder zu unterstützen. Dadurch wird die Erfassungseinrichtung, insbesondere der Träger, in der Parkposition gehalten oder in die Parkposition gebracht, wenn der Aktuator kraftlos gestellt ist. Hierdurch wird die Betriebssicherheit erhöht.

Gemäß einer Erfindungsvariante ist es auch denkbar, dass der Träger einen Konturbereich aufweist, der bei einer Verstellung zwischen der Erfassungs- und der Parkposition an einem Abstreifer vorbeigeführt wird. Hierdurch werden eventuell am Träger anhaftende Verunreinigungen bei der Verstellung des Trägers abgereinigt.

Die Erfindung wird im Folgenden anhand von in den Zeichnungen dargestellten Ausführungsbeispielen näher erläutert. Es zeigen:
- Figur 1: in schematischer Darstellung und in Seitenansicht eine Materialverarbeitungsanlage mit einem Brechaggregat,
- Figur 2: in schematischer Darstellung ein Teil des Brechaggregats der Materialverarbeitungsanlage gemäß Figur 1 in perspektivischer Ansicht von links,
- Figur 3: die Baueinheit gemäß Figur 2 in perspektivischer Ansicht von rechts,
- Figur 4: in perspektivischer Ansicht eine Erfassungseinrichtung der Mineralverarbeitungsanlage gemäß den Figuren 1-3,
- Figuren 5 und 6: die Erfassungseinrichtung gemäß Figur 4 in zwei verschiedenen Betriebsdarstellungen und in Seitenansicht,
- Figur 7: in Seitenansicht eine modifizierte Variante der Erfassungseinrichtung gemäß den Figuren 4-6 und in einer Parkposition
- Figur 8: die Erfassungseinrichtung gemäß Figur 7 in einer Erfassungsposition,
- Figur 9: eine alternative Ausgestaltungsvariante einer Erfassungseinrichtung in perspektivischer Ansicht,
- Figur 10: die Erfassungseinrichtung gemäß Figur 9 in Seitenansicht und im Schnitt und
- Figur 11: die Erfassungseinrichtung gemäß Figur 10 in einer veränderten Betriebsstellung, nämlich in einer Parkposition.

Figur 1 zeigt eine Materialverarbeitungsanlage 1 in Form einer Brechanlage mit einem Materialverarbeitungsaggregat in Form eines Brechaggregats 10. Die Materialverarbeitungsanlage 1 ist als mobile Materialverarbeitungsanlage 1 ausgebildet und weist daher Fahrwerke 1.5 auf. Denkbar ist es jedoch auch, dass es sich bei der Materialverarbeitungsanlage 1 um eine stationäre Materialverarbeitungsanlage 1 handelt.

Die Materialverarbeitungsanlage 1 weist ein Chassis 1.1 auf, welches die Maschinenkomponenten oder zumindest einen Teil der Maschinenkomponenten trägt. An seinem rückwärtigen Ende kann das Chassis 1.1 vorzugsweise einen Ausleger 1.2 aufweisen. Im Bereich des Auslegers 1.2 ist ein Material-Zuführbereich gebildet.

Der Material-Zuführbereich kann einen Aufgabetrichter 2 und eine Materialzuführeinrichtung 9 umfassen.

Der Aufgabetrichter 2 kann zumindest teilweise von Trichterwänden 2.1, die in Richtung der Längserstreckung der Materialverarbeitungsanlage 1 verlaufen, und einer quer zur Längserstreckung verlaufenden Rückwand 2.2 gebildet sein. Der Aufgabetrichter 2 führt zu der Materialzuführeinrichtung 9.

Die Materialzuführeinrichtung 9 kann, wie im vorliegenden Ausführungsbeispiel dargestellt, eine Förderrinne aufweisen, die mittels eines Vibrationsantriebs antreibbar ist. Über den Aufgabetrichter 2 kann, beispielsweise mittels eines Radladers, zu zerkleinerndes Gut in die Materialverarbeitungsanlage 1 eingefüllt und auf die Förderrinne aufgegeben werden.

Wie die Zeichnung zeigt, kann es vorzugsweise so sein, dass von der Förderrinne das zu zerkleinernde Gut in den Bereich einer Siebeinheit 3 gelangt. Diese Siebeinheit 3 kann auch als Vorsieb-Anordnung bezeichnet werden. Im Bereich der Siebeinheit 3 ist wenigstens ein Siebdeck 3.1, 3.2 angeordnet. Im vorliegenden Ausführungsbeispiel sind zwei Siebdecks 3.1, 3.2 verwendet. Denkbar ist auch eine Anlagenkonfiguration, bei der keine Vorsieb-Anordnung verwendet ist.

An dem oberen Siebdeck 3.1 wird von dem zu zerkleinernden Material eine Teilfraktion ausgesiebt. Diese Teilfraktion hat bereits eine ausreichende Korngröße, die nicht mehr in der Materialverarbeitungsanlage 1 zerkleinert werden muss. Insofern kann diese ausgesiebte Teilfraktion in einem Bypasskanal 3.5 vorbei an dem Brechaggregat 10 geleitet werden.

Wenn ein zweites Siebdeck 3.2 in der Siebeinheit 3 verwendet ist, so kann aus der Teilfraktion, die unterhalb des Siebdecks 3.1 anfällt, eine weitere Feinpartikel-Fraktion ausgesiebt werden. Diese Feinpartikel-Fraktion kann unterhalb des Siebdecks 3.2 zu einem Seitenaustragband 3.4 geführt werden. Von dem Seitenaustragband 3.4 wird die Feinpartikel-Fraktion abgeleitet und auf eine seitlich der Maschine angeordnete Halde 7.2 gefördert.

Wie Figur 1 veranschaulicht, kann es sich bei der Siebeinheit 3 um ein Vibrationssieb mit einem Siebantrieb 3.3 handeln. Der Siebantrieb 3.3 versetzt das Siebdeck 3.1 und/oder das Siebdeck 3.2 in Vibrationsbewegungen. Aufgrund der geneigten Anordnung der Siebdecks 3.1, 3.2 und in Verbindung mit den Vibrationsbewegungen wird ein Materialtransport auf den Siebdecks 3.1, 3.2 hin in Richtung zu dem Brechaggregat 10 bzw. zu dem Bypasskanal 3.5 bewirkt.

Das von dem Siebdeck 3.1 kommende zu zerkleinernde Material wird dem Brechaggregat 10 zugeleitet, wie dies Figur 1 erkennen lässt.

Das Brechaggregat 10 kann beispielsweise in Form eines Prallbrechaggregats, insbesondere als Rotationsprall-Brechaggregat, eines Backenbrechaggregats, eines Kegelbrechaggregats, oder eines Walzenbrechaggregats ausgebildet sein. Das Brechaggregat 10 weist eine Zerkleinerungseinrichtung 11 auf.

Ist wie in Figur 1 ein Rotationsprall-Brechaggregat verwendet, so weist es beispielsweise als Zerkleinerungseinrichtung 11 einen Schlagrotor auf, der von einem Verbrennungsmotor 12 angetrieben wird. In Figur 1 verläuft die Rotationsachse 17 des Schlagrotors horizontal in Richtung der Bildtiefe. Der Schlagrotor ist in einem Brechraum 16.1 untergebracht.

Ist ein Backenbrechaggregat verwendet, so weist die Zerkleinerungseinrichtung 11 zwei einander gegenübergestellte Brechbacken auf, die zwischen sich einen konvergierenden Brechschacht einschließen, der bis hin zu einem Brechspalt führt. Zumindest eine der Brechbacken kann, beispielsweise von dem Verbrennungsmotor 12, angetrieben werden, um im konvergierenden Brechspalt das eingefüllte Brechgut zu brechen.

Der Schlagrotor kann beispielsweise an seinem Außenumfang mit Zerkleinerungswerkzeugen 11.2, die vorliegend als Schlagleisten ausgebildet sind, bestückt sein. Gegenüberliegend dem Schlagrotor können beispielsweise Wandelemente, vorzugsweise in Form von Prallschwingen 20, angeordnet sein. Bei drehendem Schlagrotor wird das zu zerkleinernde Material mittels der Schlagleisten nach außen geschleudert. Dabei trifft dieses Material auf die Prallschwingen 20 und wird aufgrund der hohen kinetischen Energie zerkleinert. Wenn das zu zerkleinernde Material eine ausreichende Korngröße aufweist, die es ermöglicht, dass die Materialteilchen durch einen Brechspalt 15 zwischen den Prallschwingen 20 und den radial äußeren Enden der Schlagleisten hindurchgeführt werden können, so verlässt das zerkleinerte Gut das Brechaggregat 10 über den Brecherauslass 16.

Denkbar ist es, dass im Bereich des Brecherauslasses 16 das vom Brechaggregat 10 kommende und zerkleinerte Material mit dem aus dem Bypasskanal 3.5 kommenden Material zusammengeführt und auf einen Bandförderer 1.3 gebracht wird. Mit dem Bandförderer 1.3 kann das Material aus dem Arbeitsbereich des Brechaggregats 10 herausgeführt werden.

Wie die Zeichnungen zeigen, kann der Bandförderer 1.3 ein endlos umlaufendes Förderband aufweisen, das einen Lasttrum 1.6 und einen Leertrum 1.7 aufweist. Der Lasttrum 1.6 dient dazu das gebrochene Material, welches aus dem Brecherauslass 16 des Brechaggregats 10 fällt, aufzufangen und abzutransportieren. An den Bandenden kann das Förderband zwischen dem Lasttrum 1.6 und dem Leertrum 1.7 mittels Umlenkrollen 1.4 umgelenkt werden. Im Bereich zwischen den Umlenkrollen 1.4 können Führungen, insbesondere Tragrollen, vorgesehen sein, um die Förderrichtung des Förderbands zu verändern, dem Förderband eine bestimmte Form zu geben und/oder das Förderband zu stützen.

Der Bandförderer 1.3 weist einen Bandantrieb auf, mittels dem der Bandförderer 1.3 angetrieben werden kann. Der Bandantrieb kann vorzugsweise am Abwurfende 1.9 oder im Bereich des Abwurfendes 1.9 des Bandförderers 1.3 angeordnet sein.

Der Bandförderer 1.3 kann, beispielsweise mittels des Bandantriebs, an eine Steuereinrichtung mittels einer Steuerleitung angeschlossen sein.

Es können ein oder mehrere weitere Bandförderer 6 und/oder ein Rückführförderer 8 verwendet sein, die prinzipiell die gleiche Bauweise aufweisen wie der Bandförderer 1.3. Insofern kann auf die vorstehenden Ausführungen Bezug genommen werden.

Im Bereich zwischen dem Aufgabeende und dem Abwurfende 1.9 kann ein Magnet 1.8, insbesondere ein Elektromagnet, oberhalb des Lasttrums 1.6 angeordnet sein. Mit dem Magnet 1.8 lassen sich Eisenteile aus dem gebrochenen Gut abheben und aus dem Förderbereich des Bandförderers 1.3 herausbewegen.

In Transportrichtung nach dem Bandförderer 1.3 kann eine Nachsiebvorrichtung 5 angeordnet sein. Die Nachsiebvorrichtung 5 weist ein Siebgehäuse 5.1 auf, in dem wenigstens ein Siebdeck 5.2 untergebracht ist. Unterhalb des Siebdecks 5.2 ist ein Gehäuseunterteil 5.3 gebildet, welcher als Sammelraum für das am Siebdeck 5.2 ausgesiebte Material dient.

Das Gehäuseunterteil 5.3 schafft über eine Öffnung eine räumliche Verbindung zu einem weiteren Bandförderer 6. Hier bildet der weitere Bandförderer 6 seinen Aufgabebereich 6.1, wobei das ausgesiebte Material im Aufgabebereich 6.1 auf den Lasttrum des weiteren Bandförderers 6 geleitet wird. Der weitere Bandförderer 6 fördert das ausgesiebte Material hin zu seinem Abwurfende 6.2. Von dort gelangt das ausgesiebte Material auf eine Halde 7.1.

Das am Siebdeck 5.2 der Nachsiebvorrichtung 5 nicht ausgesiebte Material wird vom Siebdeck 5.2 auf ein Stichband 5.4 gefördert. Das Stichband 5.4 kann ebenfalls als Bandförderer ausgebildet sein, sodass auf die oben in Bezug auf den Bandförderer 1.3 gemachten Ausführungen verwiesen werden kann. Die Transportrichtung des Stichbands 5.4 verläuft in Figur 1 in Richtung der Bildtiefe.

An seinem Abwurfende übergibt das Stichband 5.4 das nicht ausgesiebte Material, das auch als Überkorn bezeichnet wird, auf einen Aufgabebereich 8.1 des Rückführförderers 8. Der Rückführförderer 8, der als Bandförderer ausgebildet sein kann, fördert das Überkorn in Richtung hin zum Aufgabetrichter 2. An seinem Abwurfende 8.2 übergibt der Rückführförderer 8 das Überkorn in den Materialfluss, insbesondere in den Material-Zuführbereich. Das Überkorn kann mithin dem Brechaggregat 10 erneut zugeführt und hier auf die gewünschte Partikelgröße gebrochen werden.

Die Figuren 2 und 3 zeigen die Zerkleinerungseinrichtungen 11 mit ihren Zerkleinerungswerkzeugen 11.2. Diese sind auswechselbar an dem Rotor der Zerkleinerungseinrichtung 11 gehalten. Wie die Darstellungen zeigen, ist die Zerkleinerungseinrichtung 11 in dem Brechraum 30 angeordnet. Der Brechraum 30 ist mittels einer Brechraumbegrenzung 31 zumindest bereichsweise gegenüber der Umgebung geschlossen.

In den Figuren 2 und 3 ist nur exemplarisch ein Teil einer Brechraumbegrenzung 31 gezeigt. Wie diese Darstellungen veranschaulichen, kann die Brechraumbegrenzung 31 ein Teil einer Wand sein, die eine dem Brechraum 30 zugewandte Innenseite 31.2 und eine dem Brechraum 30 abgewandte Außenseite 31.1 aufweist. Die BrechraumBegrenzung 31 weist eine Inspektionsöffnung 32 auf. Die Inspektionsöffnung 32 kann von einem Durchbruch gebildet sein, der aus der Brechraumbegrenzung 31 ausgenommen oder ausgespart ist.

Im vorliegenden Ausführungsbeispiel ist die Inspektionsöffnung 32 in Form eines rechteckigen Durchbruchs ausgebildet, der von einander gegenüberliegenden horizontalen und einander gegenüberliegenden vertikalen Randabschnitten begrenzt ist.

Wie die Darstellungen zeigen, ist im Bereich der Brechraumbegrenzung 31 eine Erfassungseinrichtung 50 angeordnet. In Figur 2 ist die Erfassungseinrichtung 50 in einer Erfassungsposition gezeigt. In dieser Erfassungsposition ist die Erfassungseinrichtung 50 zumindest teilweise im Brechraum 30 angeordnet. Die Erfassungseinrichtung 50 kann dann den Verschleißzustand wenigstens eines der Zerkleinerungswerkzeuge 11.2 oder eines sonstigen Verschleißteils im Brechraum 30 erfassen.

In Figur 3 ist die Erfassungseinrichtung 50 in einer Parkposition gezeigt. In dieser Parkposition ist die Erfassungseinrichtung 50 aus dem Brechraum 30 herausbewegt und im Bereich hinter der Außenseite 31 der Brechraumbegrenzung 31 gehalten.

Figur 4 zeigt die Erfassungseinrichtung 50 in einer vergrößerten Detaildarstellung und in ihrer Parkposition. Wie die Darstellung veranschaulicht, ist die Erfassungseinrichtung 50 an einem Träger 40 gehalten.

Der Träger 40 kann vorzugsweise ein Gehäuse 41 aufweisen, das eine Aufnahme 47 bildet. In der Aufnahme 47 ist die Erfassungseinrichtung 50 zumindest bereichsweise geschützt untergebracht.

Es kann so sein, dass das Gehäuse 41 seitliche Wände 45 aufweist, die die Aufnahme 47 begrenzen. Die Aufnahme 47 besitzt eine Öffnung 48, die vorzugsweise als Durchbruch ausgebildet ist. Die Öffnung 48 kann mit einer für das Messsignal der Erfassungseinrichtung 50 durchlässigen Abdeckung, beispielsweise einer transparenten Abdeckung überdeckt sein. Vorzugsweise ist die Öffnung 48 jedoch als Durchbruch ausgebildet, der nicht abgedeckt ist.

Durch die Öffnung 48 hindurch kann sich ein Benutzer die Erfassungseinrichtung 50, vorzugsweise in der Parkposition, zu Wartungszwecken zugänglich machen.

Der Träger 40 weist an gegenüberliegenden Seiten, vorzugsweise im Bereich der Wände 45, Lageransätze 42 auf. Die beiden Lageransätze 42 bilden eine gemeinsame Schwenkachse. Die Lageransätze 42 sind jeweils in Lageraufnahmen 43 eines Halters 44 schwenkbar gelagert. Somit kann der Träger 40 zwischen einer in Figur 4 und 5 gezeigten Parkposition und der in Figur 6 gezeigten Erfassungsposition verschwenkt werden.

Zur Verstellung des Trägers 40 ist ein Aktuator 63 verwendet. Der Aktuator 63 ist vorzugsweise als Antrieb, insbesondere als Linearantrieb, besonders bevorzugt als Kolben-Zylinder-Einheit, ausgebildet. Der Aktuator 63 weist einen Zylinder 65 auf, in dem ein Kolben verstellbar angeordnet ist. Der Kolben ist an eine Kolbenstange 66 angeschlossen, die aus dem Zylinder 65 herausgeführt ist. Die Kolbenstange 66 weist ein Stellstück 67 auf. Mittels dieses Stellstück 67 ist die Kolbenstange 66 an das Gehäuse 41 schwenkbar angekoppelt.

Der Zylinder 65 besitzt einen Lageransatz 64. Dieser Lageransatz 64 ist schwenkbar an einer Haltevorrichtung 60 angebracht. Wie die Zeichnungen 4 bis 6 veranschaulichen, kann es vorzugsweise so sein, dass die Haltevorrichtung 60 zwei zueinander beabstandet angeordnete Abstandshalter 61 aufweist. Vorzugsweise sind die beiden Abstandshalter 61 an der Außenseite 31.1 der Brechraumbegrenzung 31 befestigt. Der Innenseite 31.1 abgewandt besitzen die Abstandshalter 61 Tragteile 62. An den Tragteilen 62 ist der Lageransatz 64 des Zylinders 65 befestigt. Vorzugsweise ist der Lageransatz 64 im Bereich zwischen den beiden Abstandshaltern 61 schwenkbar gehalten. Dabei steht der Lageransatz mit seinem Schwenklager beabstandet zu der Außenseite 31.1 der Brechraumbegrenzung 31.

Vorzugsweise ist es so, dass der Träger 40 ein Koppelelement 46 aufweist, an dem das Stellstück 67 des Aktuators 63 schwenkbar befestigt ist. Das Koppelelement 46 kann eine Koppelelement-Aufnahme 46.1 aufweisen. Für eine platzsparende Bauweise ist die Koppelelement-Aufnahme 46.1 so angeordnet und ausgebildet, dass in der Erfassungsposition (siehe Figur 6) die Kolbenstange 66 in der Koppelaufnahme 46.1 zumindest bereichsweise Platz findet. Zu diesem Zweck ist es vorzugsweise so, dass die Koppelelement-Aufnahme 46.1 von einer Nut gebildet ist, die in den Träger 40 eingearbeitet ist (siehe Figur 4).

Die Figuren 5 und 6 veranschaulichen auch, dass das Gehäuse 41 an seiner den Lageransätzen 42 gegenüberliegenden Seite ein Begrenzungselement 41.3 aufweist. Dieses Begrenzungselement 41.3 bildet im Bereich der Öffnung 48 einen Konturbereich 49.2, der vorzugsweise im Schnitt durch die von den Lageransätzen 42 gebildete Schwenkachse der Form eines Kreisbogens zumindest bereichsweise folgt.

Zusätzlich oder alternativ kann es auch so sein, dass das Gehäuse 41 gegenüberliegend der Öffnung 48 einen Konturbereich 49.1 bildet, der vorzugsweise im Schnitt durch die von den Lageransätzen 42 gebildeten Schwenkachse der Form eines Kreisbogens zumindest bereichsweise folgt.

Der Konturbereich 49.1 steht einem horizontalen Randabschnitt der Inspektionsöffnung 32 gegenüber, wie Figur 6 veranschaulicht. Es kann vorzugsweise so sein, dass dieser horizontale Randabschnitt der Inspektionsöffnung 32 eine Kontur aufweist, die der kreisbogenförmigen Kontur des Konturabschnitts 49.1 folgt. Vorzugsweise weisen der Randabschnitt und der Konturbereich 49.1 eine Kreis-Bogenform auf, wie die Figuren 5 und 6 veranschaulichen. Zwischen dem Konturbereich 49.1 und dem Randabschnitt ist ein schmaler Spaltbereich gebildet, um eine Staub-Dichtung am oberen horizontalen Rand des Trägers 40 zu bilden.

Der Konturbereich 49.2 steht einem horizontalen Randabschnitt der Inspektionsöffnung 32 im Bereich der Öffnung 48 des Gehäuses 41 gegenüber. Vorzugsweise ist es so, dass dieser horizontale Randabschnitt der Inspektionsöffnung 32 eine Kontur aufweist, die der kreisbogenförmigen Kontur des Konturabschnitt 49.2 folgt. Vorzugsweise weisen dieser horizontale Randabschnitt und der Konturbereich 49.2 eine Kreis-Bogenform auf, wie die Darstellungen veranschaulichen. Zwischen dem Konturbereich 49.2 und dem horizontalen Randabschnitt ist ein schmaler Spaltbereich gebildet, um eine Dichtung am unteren horizontalen Rand des Trägers 40 zu bilden.

Für eine einfache Bauweise ist es vorzugsweise vorgesehen, dass die Konturbereiche 49.1, 49.2 jeweils Teil-Zylinderflächen bilden. Diese beiden Teil-Zylinderflächen weisen jeweils eine Zylinderachse auf, die mit der Schwenkachse der Lageransätze 42 fluchtet. Somit werden die beiden Konturbereiche 49.1, 49.2 passgenau an den zugeordneten Randabschnitten der Inspektionsöffnung 32 vorbeigeführt, wobei ein Dichtabschluss beibehalten wird.

Der Konturbereich 49.1 und/oder der Konturbereich 49.2 sichern in der Erfassungsposition (Figur 6) und/oder in der Parkposition (Figur 5) den Dichtabschluss zwischen der Innenseite 31.2 und der Außenseite 31.1 der Brechraumbegrenzung 31 durch die Inspektionsöffnung 32 hindurch. Vorzugsweise ist es so, dass bei einer Verstellung des Trägers 40 von der Erfassungsposition in die Parkposition die Konturbereiche 49.1 und/oder 49.2 so an dem zugeordneten Randabschnitt der Inspektionsöffnung vorbeigeführt werden, dass zumindest in einem Teilbereich der Stellbewegung der Dichtabschluss zwischen der Innenseite 31.2 und der Außenseite 31.2 beibehalten wird.

Die Figuren 5 und 6 veranschaulichen auch, dass der Träger 40 im Bereich der Schwenkachse eine Ausnehmung 41.2 aufweist, die nutförmige ausgebildet ist. Figur 6 veranschaulicht, dass in der Erfassungsposition der obere horizontale Randabschnitt der Inspektionsöffnung 32 zumindest bereichsweise in diese Ausnehmung 41.2 eingreift, um auf einfache Weise einen vergrößerten Schwenkwinkelbereich des Trägers 40 verwirklichen zu können.

Figur 5 zeigt, dass der Träger 40 eine Schließanordnung 41.1 aufweisen kann. Diese Schließanordnung 41.1 ist vorzugsweise Teil des Trägers 40. Denkbar ist es jedoch auch, dass die Schließanordnung 41 als separates Bauteil ausgebildet ist, das mit dem Träger 40 verbunden ist. Denkbar ist es auch, dass die Schließanordnung 41.1 ein separates Bauteil bildet, das nicht mit dem Träger 40 verbunden ist.

Die Schließanordnung 41.1 ist angeordnet und ausgebildet, um in der Parkposition der Erfassungseinrichtung 50 die Inspektionsöffnung 31 zumindest bereichsweise zu verschließen.

Wie die Darstellung nach Figur 5 veranschaulicht, ist es vorzugsweise so, dass die Schließanordnung 41.1 in der Parkposition flächenbündig mit der Innenseite 31.2 abschließt.

Figur 5 veranschaulicht auch, dass es vorzugsweise so sein kann, dass die Schließanordnung 41.1 ein Teil des Gehäuses 41 ist, welches die Aufnahme 47 begrenzt.

Während des normalen Brechbetriebs der Materialverarbeitungsanlage 1 steht die Erfassungseinrichtung 50 in der in den Figuren 3-5 gezeigten Parkposition. **In** dieser Parkposition verschließt die Schließanordnung 41.1 die Inspektionsöffnung 32. Soll nun eine Kontrolle wenigstens eines Zerkleinerungswerkzeugs 11.2 vorgenommen werden, so wird der Aktuator 63 betätigt. Hierbei verstellt sich die Kolbenstange 66 gegenüber dem Zylinder 65, sodass die Kolbenstange 66 ausgefahren wird. Infolge dieser Stellbewegung wird der Träger 40 um die von den Lageransätzen 42 gebildeten Schwenkachse verschwenkt. Vorzugsweise ist es dabei so, dass die Konturbereiche 49.1 und/oder 49.2 dabei an den zugeordneten horizontalen Randabschnitten der Inspektionsöffnung 32 vorbeigleiten. Sobald der Träger 40 in die Erfassungsposition verstellt wurde, kann die Erfassungseinrichtung 50 den Zustand des Zerkleinerungswerkzeugs 11.2 erfassen. Vorzugsweise ist es so, dass die Erfassungseinrichtung 50 als optische Erfassungseinrichtung ausgebildet ist. **In** der Erfassungsposition ist eine, vorzugsweise eine geradlinige, Sichtverbindung zwischen dem Zerkleinerungswerkzeug 11.2 und der Erfassungseinrichtung 50 gebildet.

Figur 6 veranschaulicht, dass es vorzugsweise so ist, dass in der Erfassungsposition die Öffnung 48 des Gehäuses 41 nach unten gerichtet ist. Somit ist verhindert, dass im Brechraum herabfallende Gegenstände auf die Erfassungseinrichtung 50 treffen und diese beschädigen können.

Vorzugsweise ist es so, dass die Erfassungseinrichtung 50 entgegen der Schwerkraftrichtung oben mittels einer Abdeckung überdeckt ist. Diese Abdeckung kann vorzugsweise von der Schließanordnung 41.1 gebildet sein.

Ist die Erfassung des Verschleißzustands des Schneidwerkzeugs 11.2 abgeschlossen, so kann der Träger 40 wieder mittels des Aktuators 63 zurück in die Parkposition gemäß Figur 5 verbracht werden.

Figur 5 veranschaulicht, dass es vorzugsweise so ist, dass in der Parkposition die Öffnung 48 von der Außenseite 31.1 her zugänglich ist. Vorzugsweise ist die Öffnung 48 in der Parkposition in Schwerkraftrichtung nach unten gerichtet, sodass keine Verschmutzungen durch die Öffnung 48 in die Aufnahme 47 fallen können.

Figur 4 veranschaulicht, dass die Wände 45 des Trägers 40 mit ihren Außenseiten während der Verstellung des Trägers 40 zwischen der Erfassungs- und der Parkposition an den vertikalen Randabschnitten der Inspektionsöffnung 32 vorbeigeführt werden. Vorzugsweise ist zwischen den Außenseiten der Wände 45 und den vertikalen Randabschnitten der Inspektionsöffnung 32 ein schmaler Spaltbereich gebildet, der ausreichend klein ist, um zu verhindern, dass während des Brechbetriebs Staub von der Innenseite 31.2 hin zu dem Bereich hinter der Außenseite 31.1 gelangt. Somit wird ein staubdichter Dichtabschluss ermöglicht.

Denkbar ist es auch, dass die Inspektionsöffnung 32 mittels Dichtelementen zumindest bereichsweise umlaufend abgedichtet ist, um einen Staub-Durchtritt zu vermeiden.

**In** den Figuren 7 und 8 ist eine Weiterbildung der in den Figuren 2-6 gezeigten Überwachungseinrichtung gezeigt. Gleiche Bauteile sind mit gleichen Bezugszeichen versehen, weswegen zur Vermeidung von Wiederholungen auf die vorstehenden Ausführungen verwiesen werden kann.

Zusätzlich zu der vorbeschriebenen Ausgestaltung weist die Überwachungseinrichtung gemäß den Figuren 7 und 8 eine Abdeckung 70 auf. Die Abdeckung 70 dient dazu die Erfassungseinrichtung 50, die Haltevorrichtung 60 und/oder den Träger 40 im Bereich der Außenseite 31.1 zumindest bereichsweise abzudecken, wenn die Erfassungseinrichtung 50 in der Parkposition steht.

Wie die Darstellungen zeigen, weist die Abdeckung 70 eine umlaufende Wandung 71 auf, die mittels eines Befestigungsabschnitts 72 auf der Außenseite 31.1 befestigt ist. Die Abdeckung 70 weist einen Deckabschnitt 73 auf, der mittels der Wandung 71 im Abstand zu der Außenseite 31.1 gehalten ist. Somit kann die Erfassungseinrichtung 50 in der Parkposition zwischen dem Deckabschnitt 73 und der Außenseite 31.1 positioniert werden. Dies zeigt Figur 7.

Vorzugsweise ist es so, dass die Abdeckung 70 eine Öffnung (nicht gezeigt) aufweist, durch die hindurch die Öffnung 48 und damit die Erfassungseinrichtung 50 zu Wartungszwecken zugänglich ist. Vorzugsweise kann diese Öffnung der Abdeckung 70 mittels eines Verschlusses verschlossen werden.

**In** Figur 9 ist eine weitere Ausgestaltungsvariante der Erfindung gezeigt. Gleiche Bauteile sind mit gleichen Bezugszeichen versehen, weswegen zur Vermeidung von Wiederholungen auf die vorstehenden Ausführungen verwiesen werden kann.

Wie diese Darstellung veranschaulicht, ist der Aktuator 63 der Haltevorrichtung 60 mittels eines Getriebes, welches vorliegend als einfaches Schwenkhebel-Getriebe ausgebildet ist, an den Träger 40 angekoppelt. Somit weist das Getriebe einen Hebel 68 auf, der mittels des Aktuators 63 antreibbar ist. Der Hebel 68 steht unmittelbar oder mittelbar mit einem Lageransatz 42 des Trägers 40 drehfest in Verbindung. Somit kann der Träger 40 bei einer Verschwenkung des Hebels 68 um eine Schwenkachse geschwenkt werden.

Figur 9 veranschaulicht, dass der Träger 40 wieder ein Gehäuse 41 mit einer Öffnung 48 aufweist. Somit weist der Träger 40 wieder im Wesentlichen die gleiche Bauweise auf wie der Träger 40 gemäß den vorangegangenen Ausführungsbeispielen nach den Figuren 2-8. Auf die vorstehenden Ausführungen wird Bezug genommen.

Der Träger 40 ist zwischen zwei Haltern 40 angeordnet und über die Lageransätze 42 schwenkbar mit den Haltern 44 gekoppelt.

Figur 10 veranschaulicht die Erfassungsposition der Erfassungseinrichtung 50 und Figur 11 die Parkposition. Ausweislich Figur 10 besitzt der Träger 40 wieder an gegenüberliegenden Seiten Konturbereiche 49.1, 49.2. Die Konturbereiche 49.1, 49.2 können ineinander stetig übergehen, wie Figur 10 zeigt. Insbesondere kann es so sein, dass die Konturbereiche 49.1, 49.2 zumindest bereichsweise einen gemeinsamen Kreis-Bogenabschnitt bilden (Figur 10).

Die Figuren 10 und 11 zeigen auch, dass die Schließanordnung 41.1 von einem separaten Bauteil gebildet sein kann, welches auf den Träger 40 aufgebracht ist und welches in der Parkposition die Inspektionsöffnung 32 verschließt.

Ausweislich Figur 11 kann es so sein, dass zwischen dem Träger 40 und der Abdeckung 70 eine Dichtanordnung mit einem Dichtelement 49.3 wirksam ist. Das Dichtelement 49.3 ist im Bereich der Öffnung 48 des Gehäuses 41 angeordnet. Das Dichtelement 49.3 ist angeordnet und ausgebildet, um in der Parkposition in Zusammenwirken mit dem Deckabschnitt 73 der Abdeckung 70 die Öffnung zumindest bereichsweise abzudichten. Somit ist verhindert, dass Verunreinigungen in den Bereich der Aufnahme 47 gelangen können.

Ausweislich Figur 11 kann es auch so sein, dass auf wenigstens einen der Konturbereiche 49.1, 49.2 oder auf einen sonstigen Bereich des Gehäuses 41 ein Abstreifer 49.4 während der Verstellung des Gehäuses 41 zwischen der Park- und der Erfassungsposition einwirkt. Der Abstreifer 49.4 dient dazu Verunreinigungen, welche an der Außenseite des Gehäuses 41 anhaften, während dieser Verstellbewegung abzureinigen.

Figur 11 veranschaulicht, dass es beispielsweise so sein kann, dass im Bereich der Abdeckung 70 ein solcher Abstreifer 49.4 gehalten ist. Abgereinigte Verunreinigungen können vorzugsweise dann im Bereich der Abdeckung 70 aufgefangen und geordnet über Öffnungen 74 des Gehäuses abgeleitet werden.

**In** den vorstehenden Erläuterungen wurde die Funktionsweise der Erfindung anhand der Erfassung des Verschleißzustands des Zerkleinerungswerkzeuges 11.2 erläutert. Die Erfindung ist jedoch hierauf nicht beschränkt, Vielmehr kann es so sein, dass mit der Erfassungseinrichtung 50 zusätzlich oder alternativ der Verschleißzustand eines sonstigen Verschleißteils im Brechraum erfasst wird.

## Patentansprüche

1. Brecheinrichtung zum Zerkleinern von mineralischem Material oder dgl., mit einem Brechaggregat (10), das einen Brechraum (30) aufweist, wobei in dem Brechraum (30) eine Zerkleinerungseinrichtung (11), insbesondere bewegbar, vorzugsweise dreh- oder schwenkbar, aufgenommen ist, wobei die Zerkleinerungseinrichtung (11) wenigstens ein Zerkleinerungswerkzeug (11.2), insbesondere ein Brechwerkzeug, trägt, wobei der Brechraum (30) mittels wenigstens einer Brechraumbegrenzung (31) begrenzt ist, wobei die Brechraumbegrenzung (31) eine dem Brechraum (30) zugewandte Innenseite (31.2) und eine dem Brechraum (30) abgewandte Außenseite (31.1) aufweist, und wobei die Brechraumbegrenzung (31) eine Inspektionsöffnung (32) aufweist, **dadurch gekennzeichnet,**
**dass** eine
von einem Träger (40) gehaltene Erfassungseinrichtung (50) zur Ermittlung des Verschleißzustands wenigstens eines im Brechraum (30) angeordneten Verschleißteils, insbesondere eines Zerkleinerungs- oder Brechwerkzeugs (11.2), vorgesehen ist, dass die Erfassungseinrichtung (50) durch die Inspektionsöffnung (32) hindurch mittels eines Aktuators (63) zwischen einer Parkposition und einer Erfassungsposition verstellbar ist, wobei die Erfassungseinrichtung (50) in der Erfassungsposition zumindest bereichsweise im Brechraum (30) angeordnet und in der Parkposition außerhalb des Brechraums (30) angeordnet ist.

2. Brecheinrichtung nach Anspruch 1, **dadurch gekennzeichnet, dass** der Aktuator (63) zumindest in der Parkposition im Bereich der Außenseite (31.1) außerhalb des Brechraums (30) gehalten ist.

3. Brecheinrichtung nach Anspruch 1 oder 2, **dadurch gekennzeichnet, dass** der Träger (40) mittels einer den Aktuator (63) umfassenden Stelleinrichtung zwischen der Park- und der Erfassungsposition verstellbar ist, und dass die Erfassungseinrichtung (50) mittels der Stelleinrichtung zumindest bereichsweise translatorisch bewegt oder zumindest bereichsweise auf einer Bogenbahn, insbesondere einer Kreisbahn, verstellt wird.

4. Brecheinrichtung Anspruch 3, **dadurch gekennzeichnet, dass** der Träger (40) um mehr als 60° zwischen der Parkposition und der Erfassungsposition geschwenkt wird.

5. Brecheinrichtung nach einem der Ansprüche 1 bis 4, **dadurch gekennzeichnet, dass** der Träger (40) ein Gehäuse (41) bildet, in dem die Erfassungseinrichtung (50) aufgenommen ist, und dass das Gehäuse (41) einen Licht-Transmissionsbereich, insbesondere eine Öffnung (48), aufweist, die in der Erfassungsposition eine geradlinige Sichtverbindung zwischen der Erfassungseinrichtung (50) und dem wenigstens einen Zerkleinerungswerkzeug schafft.

6. Brecheinrichtung nach einem der Ansprüche 1 bis 5, **dadurch gekennzeichnet, dass** eine Dichtanordnung vorgesehen ist, die in der Parkposition und/oder in der Erfassungsposition die Inspektionsöffnung (32) zumindest bereichsweise staubdicht verschließt.

7. Brecheinrichtung nach Anspruch 6, **dadurch gekennzeichnet, dass** der Träger (40) Dichtabschnitte als Teil der Dichtanordnung aufweist, die in der Parkposition Randabschnitten der Inspektionsöffnung (32) dichtend gegenüberstehen und/oder dass der Träger (40) ein Begrenzungselement (41.3) aufweist, das in der Erfassungsposition Randabschnitten der Inspektionsöffnung (32) dichtend gegenüberstehen.

8. Brecheinrichtung nach Anspruch 7, **dadurch gekennzeichnet, dass** die Dichtabschnitte des Trägers (40) an gegenüberliegenden Seiten des Trägers (40) angeordnet sind und sich in Richtung der Schwenkachse erstrecken, um die der Träger (40) schwenkbar gelagert ist, dass die Dichtabschnitte vorzugsweise eine Außenkontur aufweisen, die der Form eines Teilzylinders folgt, und dessen Zylinderachse parallel zur Drehachse des Trägers (40) verläuft und/oder dass die Randabschnitte der Inspektionsöffnung (32) vorzugsweise eine Außenkontur aufweisen, die der Form eines Teilzylinders folgt, dessen Zylinderachse parallel zur Drehachse des Trägers (40) verläuft, und dass besonders bevorzugt die Zylinderachse(-n) und die Schwenkachse des Träger (40) miteinander fluchten.

9. Brecheinrichtung nach einem der Ansprüche 1 bis 8, **dadurch gekennzeichnet, dass** der Aktuator (63) einen Lineardämpfer mit einem Zylinder (65) und einem darin geführten Kolben aufweist, wobei der Kolben an eine Kolbenstange (66) angekoppelt ist, und dass der Aktuator (63) mit einem Stellstück (67) schwenkbar unmittelbar oder mittelbar an die Erfassungseinrichtung (50) angekoppelt ist.

10. Brecheinrichtung nach einem der Ansprüche 1 bis 9, **dadurch gekennzeichnet, dass** im Bereich der Außenseite (31.1) der Brechraumbegrenzung (30) eine Haltevorrichtung (60) angeordnet, insbesondere an der Brechraumbegrenzung (31) befestigt ist, dass die Haltevorrichtung (60) einen Abstandshalter (62) aufweist, der einen Lageransatz (64) des Aktuators (63) beabstandet zu der Außenseite (31.1) hält, und dass der Aktuator (63) mittels des Lageransatzes (64) schwenkbar an die Haltevorrichtung (60) angekoppelt ist.

11. Brecheinrichtung nach einem der Ansprüche 1 bis 10, **dadurch gekennzeichnet, dass** der Träger (40) in der Parkposition mittels eines Deckabschnitts (73) einer Abdeckung (70) überdeckt ist, wobei der Deckabschnitt (73) im Abstand zu der Außenseite der Brechraumbegrenzung (31) gehalten ist.

12. Brecheinrichtung nach Anspruch 11, **dadurch gekennzeichnet, dass** die Erfassungseinrichtung (50) in der Parkposition in einem Aufnahmeraum (47), vorzugsweise in einem, Aufnahmeraum (47) des Trägers (40), aufgenommen ist, der über eine Öffnung (48) zugänglich ist, und dass zwischen der Abdeckung (70) und dem Aufnahmeraum (47) eine Dichtung (49.3) angeordnet ist, um den Aufnahmeraum (47) zumindest bereichsweise abzudichten.

13. Brecheinrichtung nach einem der Ansprüche 1 bis 12, **dadurch gekennzeichnet, dass** die Erfassungseinrichtung (50) in der Parkposition über eine Wartungsöffnung hindurch zugänglich ist, wobei vorzugsweise vorgesehen ist, dass die Abdeckung (70) einen Wartungsverschluss aufweist, mittels dem die Wartungsöffnung der Abdeckung öffnen- oder verschließbar ist.

14. Brecheinrichtung nach einem der Ansprüche 1 bis 13, **dadurch gekennzeichnet, dass** die Inspektionsöffnung in der Parkposition mittels einer Schließanordnung (41.1) verschlossen ist, wobei die Schließanordnung (41.1) in ihrer Schließstellung zwischen dem Brechraum (30) und der Erfassungseinrichtung (50) angeordnet ist, und wobei vorzugsweise vorgesehen ist, dass die dem Brechraum (30) zugewandte Oberfläche der Schließanordnung (41.1) die gleiche oder eine höhere Verschleißbeständigkeit als die Brechraumbegrenzung (31) aufweist.

15. Brecheinrichtung nach einem der Ansprüche 1 bis 14, **dadurch gekennzeichnet, dass** in der Erfassungsposition eine Rückstellfeder mit einer Vorspannkraft, die in Richtung auf die Parkposition wirkt, mittelbar oder unmittelbar auf die Erfassungseinrichtung einwirkt, um eine Verstellbewegung in Richtung auf die Parkposition zu erzeugen oder zu unterstützen.

16. Brecheinrichtung nach einem der Ansprüche 1 bis 15, **dadurch gekennzeichnet, dass** der Träger einen Konturbereich (49.1, 49.2) aufweist, der bei einer Verstellung zwischen der Erfassungs- und der Parkposition an einem Abstreifer (49.4) vorbeigeführt wird.
